# FASCICULE DE BREVET EUROPEEN

(11) **EP 1 785 571 B1**
(45) Date de publication et mention de la délivrance du brevet: **10.08.2011**
(21) Numéro de dépôt: 06360052.2
(22) Date de dépôt: 03.11.2006
(51) Int. Cl.: E05D 15/06, E05F 15/14

(54) **Système de suspension motorisé et son utilisation**
Motorisiertes Aufhängungssystem und dessen Verwendung
Motorized suspension system and use thereof

(30) Priorité: 10.11.2005 FR 0511442; 13.10.2006 FR 0609009
(43) Date de publication de la demande: 16.05.2007
(73) Titulaire: MANTION S.A., 25000 Besançon (FR)
(72) Inventeur: Schnoebelen Denis, 25000 Besancon (FR)
(74) Mandataire: Munier, Laurent

(56) Documents cités:
- DE-A1- 2 656 404
- DE-A1- 19 628 289
- DE-U1-202005 001 781
- US-A1- 2002 069 588
- US-B1- 6 490 832

## Description

L'invention concerne système de fermeture coulissantes, motorisées et automatisées dans un domaine d'application étendu allant des ouvertures des ouvrages de bâtiments à celui des ouvertures de tous types de volumes dans l'automobile par exemple et ce sans limitation .

En premier lieu, l'invention a pour objet un système de suspension pour panneaux coulissants destiné à être fixé à un support fixe.

L'art antérieur propose des profilés formant rail et/ou support et/ou bandeau enjoliveur avec des accessoires de fixation et/ou de support fixe d'ouvrage. Le document US20021069588 décrit un bandeau avec moyen d'encliquetage et moyens complémentaires.

L'homme du métier, fabricant ou installateur trouvera dans le commerce des moteurs et des boîtiers d'alimentations et des dispositifs électriques ou électroniques de fin de course.

Le savoir-faire de l'homme du métier consiste à déterminer parmi toutes les variantes de réalisation des profilés et des éléments divers d'alimentation et de motorisation, les bons éléments destinés à une application et ensuite à savoir les mettre en oeuvre, puis à les installer et à livrer une installation dite « clé en main».

Le problème technique est la collection constituée par un ensemble de divers éléments pour réaliser une installation de panneaux coulissants motorisés. La diversité des panneaux coulissants du fait de leurs tailles, de leurs poids, des courses d'actionnement est telle que les divers éléments nécessitent pour chaque genre d'entres eux d'être déclinés en autant de réalisations que d'applications dans cette diversité. Ce qui entraîne des coûts de fabrication et de stockage, des coût de mise en oeuvre et d'installation conséquents.

C'est un métier de professionnel que de réaliser de telles étapes, d'abord de collection, ensuite de mise en oeuvre et pour finir d'installation. Le particulier a peu de chances de réunir toutes les connaissances ainsi que de trouver les bons éléments et d'installer le tout pour obtenir un panneau coulissant fonctionnel du premier coup.

L'objectif de l'invention est de résoudre les problèmes et inconvénients précités en réunissant tous les éléments en un système unique prêt à installer dit « clé en main ».

Un système tout public qui permet au professionnel comme au particulier, sans connaissances spécifiques de trouver ce dont il a besoin simplement d'une part, et d'autre part que la mise en oeuvre soit un jeu d'enfant simple et aisé, en toute sécurité et sans risques technique, électrique ou mécanique.

Le document US 2002/0069588 décrit un système de suspension motorisé pour panneaux coulissants, destiné à être fixé à un support fixe, comprenant au moins un rail assemblé à une console fixée audit support fixe et comprenant un bandeau amovible couvrant la partie frontale du système de suspension, ladite console et le rail faisant partie intégrante d'un seul profilé.

Le système décrit dans le document cité se monte essentiellement sans outil. Pour verrouiller le bandeau amovible, il faut intervenir après le montage du bandeau.

La présente invention résout ces difficultés et propose un système selon la revendication 1.

Pour répondre à ces objectifs le but de l'invention est de réaliser un rail support à carénage amovible sécurisé sans autres accessoires que des vis de fixation de l'ensemble sur un support fixe et des caches d'extrémité sur les sections d'extrémité.

Ensuite un second objectif est de réaliser un ensemble unique modulaire de motorisation et standard qu'il suffira de connecter aux sources électriques, réseau ou autonomes de secours telles que batteries ou de relais, typiquement des panneaux solaires.

Le système de suspension motorisé est unique et constitue un standard. Il n'y a que deux sélections à faire ; celle du profilé selon que l'application réclame un ou plusieurs rail(s) de guidage et selon la longueur nécessaire qui est fonction de la course à effectuer par le panneau coulissant ; encore celle de l'ensemble modulaire compact de motorisation dont le module standard central permet d'adapter à la fois l'organe de liaison de l'ensemble modulaire compact de motorisation au rail sélectionné et d'adapter le type d'engrenage correspondant aux efforts d'actionnement du panneau qui sont essentiellement fonction du poids, de la taille et de la course dudit panneau.

Les situations les plus classiques dans les applications autorisent la présentation des systèmes de suspension motorisés sur les rayons des grandes surfaces de bricolage et de ventes. Les applications spécifiques peuvent être commandées en usine. Cette dernière adapte le type d'engrenage idoine correspondant au cahier des charges de la demande d'installation de panneau coulissant.

L'invention permet des gains en coûts et en temps de la conception, à la fabrication et à la mise en service.

Les cas de rappels en garantie et en responsabilité s'amenuisent.

L'invention offre la sécurité aux professionnels et aussi aux particuliers par l'impossibilité de faire des erreurs de branchement en sus de services de sécurisation du matériel, des biens et de la personne tels que pour exemple l'anti-effraction, l'autonomie de fonctionnement, l'automatisme parmi d'autres services.

L'invention a encore pour objet une utilisation d'un système de suspension motorisé compact et autonome conforme au système décrit précédemment entre autres applications pour l'actionnement des volets coulissants.

Un exemple non limitatif de mis en oeuvre de la présente invention va maintenant être décrit au regard des figures annexées sur lesquelles :
- La figure 1 représente vue de face en élévation un système de suspension motorisé fixé à un support fixe mural pour l'actionnement d'un panneau coulissant ;
- La figure 1 a représente un écorché vue de face en élévation d'un agrandissement de l'extrémité du rail support relié à l'ensemble modulaire compact de motorisation du système de la Fig. 1 ;
- La figure 2 est une vue de coté du support avec le bandeau et un chariot de suspension du panneau du système de la Fig. 1 ;
- La figure 3 montre en perspective le support après la mise en place du bandeau et plaques de fermeture du système de la Fig. 1 ;

Le profilé 1 fait de préférence en aluminium, comprend une première partie 2 plane destinée à être fixée sur la paroi par des vis traversant des trous oblongs 3. Une deuxième partie 4 se projette vers l'extérieur de la paroi et forme un angle avec la paroi variant entre 60° et 90°. Une troisième partie 5 constitue le rail de coulissement et a la forme d'un U inversé avec deux projections horizontales 6 et 7 se rapprochant et formant les chemins de roulement pour le chariot de suspension (fig. 2). Le rail 5 est aussi solidaire de la première partie 1 par une paroi 8 diminuant ainsi les éventuelles vibrations dues au porte-à-faux de la partie 4 lors du roulement des chariots et reportant les efforts sur la partie 2. Le rail 5 est muni de deux projections 9 et 10 contribuant à l'encliquetage du bandeau 18 comme cela sera décrit à l'aide de la figure 2. L'extrémité supérieure de la partie 1 est munie d'une projection en L 11 pour l'accrochage du bandeau 18. Des logements en forme de C ou cylindriques 12, 13, 14 sont prévus pour la fixation de deux plaques latérales (Fig. 3) par vis 27 et chevilles, etc.

En se référant à la figure 2, le support complet est représenté. Un chariot de suspension comprenant des galets 16, 17 roulant sur chemin de roulement 5 est représenté tandis qu'une tige filetée 15 solidaire du corps du chariot permet de suspendre le panneau. Un ou plusieurs chariots sont utilisés en fonction des dimensions du panneau. Un bandeau 18 vient s'encliqueter par deux projections 24, 25 collaborant avec les projections 9 et 10 de la troisième partie 5 du profilé. Dans le but d'éviter le décrochement accidentel du bandeau 18, son extrémité supérieure est munie d'une partie repliée 18 en forme de crochet et d'une projection 20 pliée sur environ 90° vers la partie repliée 19. Les positions et dimensions de deux parties repliées 19 et 20 entourant la projection 11 de la partie 2 du profilé 1 permettent d'empêcher la chute accidentelle du bandeau 18 aussi bien lors de la mise en place que du retrait du bandeau 18 ainsi que lors d'un désengagement accidentel des éléments 9, 10, 24, 25. En effet, lors de la mise en place le bandeau 18 doit être présenté de sorte que la partie repliée 18 s'engage (s'accroche) sur la projection en L 11. Dans ce but, la partie 18a doit être présentée approximativement perpendiculaire à la paroi, engager la partie repliée 19 dans la projection en L 11 et laisser tourner le bandeau 18 naturellement vers le bas. Lors de ce mouvement, la partie repliée 19 et le pied du L 11 sont en contact et même si le bandeau n'est pas tenu, il ne peut pas tomber accidentellement. Lorsque les projections 24, 25 viennent en face des projections 9, 10 il suffit de pousser le bandeau contre la paroi et il viendra à la position représentée à la figure 2, c'est-à-dire que les projections 9, 10 et 24, 25 vont s'engager tandis que la partie repliée 20 viendra en contact avec la projection en L 11 empêchant un mauvais positionnement du bandeau 18. Dans cette position, le bandeau 18 est solidement fixé et un effort vers le haut ne peut pas le décrocher grâce à la coopération des éléments 20 et 11. Pour retirer le bandeau 18 il faut le tirer horizontalement pour désengager les éléments 9, 10 et 24, 25 ainsi que 20 et 11 et ensuite tourner vers le haut le bandeau 18 et désengager les éléments 11 et 19.

Pour conclure, les éléments 11 et 19 permettent d'empêcher, lors de la mise en place ou le retrait du bandeau, qu'il tombe accidentellement ou lorsque les éléments 9, 10 et 24, 25 se désengagent accidentellement. Les éléments 20 et 11 assurent le positionnement exact du bandeau et empêchent aussi son décrochement accidentel.

Pour des raisons esthétiques et pour protéger les éléments situés à l'intérieur du bandeau, les deux extrémités du support sont fermées par deux plaques 26 (Fig. 3) fixées par des vis ou des chevilles ou similaires s'engageant dans les passages 12 à 14 et 22 à 23 prévus sur le support et le bandeau.

Un prolongement du bandeau 18 à l'une des extrémités du profilé support 1 et au-delà de ladite extrémité forme avec l'une des plaques 26 un coffre 28 adapté à recevoir un ensemble modulaire compact de motorisation 29. Avantageusement, cet ensemble est préservé des intempéries.

Afin d'améliorer la réduction des bruits de fonctionnement, l'invention réalise au droit de la liaison 37 de l'ensemble modulaire compact de motorisation 29 avec ledit profilé support 1, une incision 38 d'une longueur au moins égale à un centimètre, réalisée dans les parois horizontales de la partie 8 et dans la paroi opposée à la paroi 8, de la deuxième partie de la console 4.

Ce faisant, cette incision 38 pratiquée sur au moins un centimètre à partir du niveau de la liaison 37 réduit les vibrations de fonctionnement sans nuire à la stabilité dudit système A, dudit profilé support 1 et encore à la fixation avec la liaison 37.

L'ensemble modulaire compact de motorisation 29 dudit panneau coulissant comprend :
- un moteur 30 alimenté en basse tension 6 volts, condition essentielle pour réussir la compacité et la capacité d'autonomie avec des dispositifs d'alimentation de secours 33 ou avec des générateurs autonomes tels que panneaux solaires, reliés à l'ensemble 29 via une connexion 34 avec des moyens détrompeurs ;
- un boîtier de transmission 35 de réduction / amplification du couple moteur via un engrenage modulable à train unique ou multiple et autorisant au choix une prise directe ou indirecte entre l'axe du moteur 30 et l'axe de la poulie de transmission 36 ;
- un boîtier de regroupement 31 du dispositif d'alimentation secteur et/ou de secours et/ou relais, des dispositifs mécaniques, électriques et/ou électroniques de commande de gestion de pilotage et de services associés tels que sans limitation des sécurités, des automatisations, des traitements et autres.

Le dit boîtier de transmission 32 permet la réversibilité et l'interchangeabilité des modules moteurs 30 et du boîtier de regroupement 32.

Ledit boîtier de transmission 32 permet l'interchangeabilité et la réversibilité pour les deux premiers modules 30, 31 par rapport au troisième module 32 pour former une unique unité bénéficiant d'un seul et unique dispositif de liaison 37 et de fixation interchangeable à la structure fixe du système de suspension A motorisé pour panneaux coulissants.

Ledit boîtier de transmission 35 comporte les moyens d'interchangeabilité d'engrenage et de liaison unique 37 de l'ensemble modulaire 29 au rail 5.

Avantageusement tout type de rail est autorisé pour les application de système de suspension motorisé d'une part et d'autre part l'inversion ou la réversibilité du moteur 30 avec le boîtier de regroupement 31 permet de conserver intact la capacité de loger dans le coffre 28 l'ensemble 29 lorsque le rail 5 de part sa liaison 37 au boîtier est situé proche de l'aile 18a du bandeau 18. Ce qui est le cas pour des applications à des panneaux de grande taille par exemple.

Les caractéristiques dimensionnelles longueur L, largeur I et hauteur h de l'ensemble modulaire 29 réalisent un volume constant malgré la réversibilité des modules moteur 30 et boîtier 29. Ce volume s'inscrit dans le volume du coffre 28 de caractéristiques dimensionnelles longueur L' correspondant au dépassement du bandeau 18 supérieur à L de l'ensemble 29, largeur l' correspondant à la distance séparant la paroi du bandeau 18 à la partie plane 2 du profilé support 1 supérieure à la largeur I de l'ensemble 29, la hauteur h' correspondant à la hauteur du bandeau 18 supérieure à la hauteur h de l'ensemble 29.

L'utilisation d'un système de suspension 1 motorisé conforme aux modes de réalisation décrit ci-dessus entre autres applications est l'équipement de baies de fenêtres et/ou de portes avec ledit système de suspension 1 pour actionner des volets coulissants par motorisation et automatisme.

### Signes de référence

A Système de suspension motorisé
   1. profilé support
   2. console première partie plane du profilé support 1
   3. trous oblongs de la console 2
   4. console deuxième partie du profilé support 1
   5. rail troisième partie du profilé support 1
   6. projections horizontales du rail
   7. projections horizontales du rail 5
   8. partie du profilé support 1
   9. moyens d'encliquetage
   10. moyens d'encliquetage
   11. moyens complémentaires projection du profilé support 1
   12. logement cylindrique
   13. logement cylindrique
   14. logement cylindrique
   15. tiges filetées du chariot de suspension
   16. galets des chariots de suspension des panneaux
   17. galets des chariots de suspension des panneaux
   18. bandeau amovible
   18a. partie de 18
   19. moyens complémentaires du bandeau amovible 18
   20. moyens complémentaires du bandeau amovible 18
   21. logement cylindrique de 18
   22. logement cylindrique de 18
   23. logement cylindrique de 18
   24. moyens d'encliquetage de 18
   25. moyens d'encliquetage de 18
   26. plaques d'extrémités de 1 et 18
   27. éléments de fixation mâles
   28. coffre
   29. ensemble modulaire compact de motorisation
   30. moteur
   31. boîtier de regroupement
   32. boîtier de transmission
   33. dispositif d'alimentation de secours
   34. connexion batterie panneaux
   34' connexion secteur
   34" interconnexions
   35. boîtier de transmission
   36. poulie de transmission
   37. liaison
   38. incision
L. longueur du coffre
l. largeur du coffre
h. hauteur du coffre
L'. longueur de l'ensemble de motorisation
l'. largeur de l'ensemble de motorisation
h. hauteur de l'ensemble de motorisation

## Revendications

1. Système de suspension (A) motorisé pour panneaux coulissants destiné à être fixé à un support fixe, comprenant au moins :
- un rail (5) assemblé à une console (2, 4) pouvant être fixée audit support fixe et comprenant un bandeau amovible (18) couvant la partie frontale du système de suspension (A), ladite console (2, 4) et le rail (5) faisant partie intégrante d'un seul profilé (1), ledit profilé (1) comprenant aussi des moyens d'encliquetage (9, 10) complémentaires à des moyens d'encliquetage (24, 25) dudit bandeau (18) permettant la mise en place et le retrait du bandeau (18) ledit profilé (1) et le bandeau (18) étant munis de moyens complémentaires (11, 19, 20) empêchant le décrochement accidentel du bandeau (18) ;
- un ensemble modulaire compact de motorisation (29) dudit panneau coulissant comprenant un moteur (30) alimenté en basse tension via un boîtier de regroupement (31) comprenant entre autres, un dispositif d'alimentations et de transformation de la tension réseau en basse tension dont l'actionnement dudit moteur (30) est répercuté sur une poulie de transmission (36) via un boîtier de transmission (35) et de réduction / amplification du couple moteur, lequel boîtier (35) est solidaire amovible ou inamovible du moteur (30) et comprenant un moyen fixe inamovible (6) de liaison audit rail (5) ; ledit ensemble modulaire (29) compact étant autonome et de taille réduite pour s'escamoter dans les structures fixes d'une application avec au moins un panneau coulissant, ledit ensemble modulaire (29) comportant à la fois le module moteur (30) alimenté en basse tension 6 volts, un module boîtier de transmission (32) standard et le module boîtier de regroupement (31) des dispositifs d'alimentations secteur et de secours, des dispositifs mécaniques, électriques et/ou électroniques de commande de gestion de pilotage ;
- la troisième partie (5) formant le rail étant aussi solidaire de la première partie (2) par une paroi horizontale (8), le profilé (1) comportant une incision (38) d'une longueur au moins égale à un centimètre, réalisée à l'extrémité dudit profilé (1), au droit du dispositif de la liaison (37), dans la parois horizontale (8) et dans la paroi sensiblement horizontale de la deuxième partie de la console (4) opposée à la paroi (8) pour réduire la répercussion des bruits d'actionnement dudit système (A).
- lesdits modules (30, 31, 32) étant interconnectés et inter solidarisés, interchangeables et réversibles pour les deux premiers modules (30, 31) par rapport au troisième module (32), pour former une unique unité bénéficiant d'un seul et unique dispositif de liaison (37) et de fixation (6) interchangeable à la structure fixe du système de suspension (A) motorisé pour panneaux coulissant, formée par le profilé (1);

2. Système de suspension (A) motorisé selon la revendication 1 dans lequel l'une des extrémités du bandeau (18) forme le capotage de l'ensemble modulaire compact de motorisation (29), le module (29) comportant les interconnexions (34") et les connexions (34, 34') qui sont réalisées avec des câbles sertis dans les boîtiers des modules (30, 31, 32) dont les extrémités sont dotées de connecteurs dotés de moyens détrompeurs pour des connexions sures et certaines sans risque d'inversion ou de confusion.

3. Système de suspension (A) motorisé selon l'une quelconque des revendications précédentes, dans lequel ledit profilé (1) étant constitué d'une première partie on claim 1 plane (2) destinée à être en contact avec le support fixe, d'une deuxième partie (4) se projetant vers l'extérieur dudit support, les première et deuxième parties formant la console (4), et d'une troisième partie formant le rail (5) de suspension solidaire au moins de la deuxième partie (4) du profilé (1); la troisième partie (5) est munie des moyens d'encliquetage (9, 10) et l'extrémité supérieur de la première partie (2) est munie d'une projection (11) vers l'extérieur de la paroi en forme de L destinée à collaborer avec deux projections (19, 20) repliées du bandeau (18) pour former les moyens complémentaires empêchant le décrochement accidentel dudit bandeau.

4. Système de suspension (A) motorisé selon l'une quelconque des revendications précédentes, dans lequel les extrémités latérales du profilé support (1) sont fermées par deux plaques (26) fixées par des éléments de fixation mâles (27) et que le profilé (1) et le bandeau (18) sont munis de logements cylindriques ou en forme de C (12, 13, 14, 21, 22, 23) pour l'engagement desdits éléments de fixation (27).

5. Système de suspension (A) motorisé selon l'une quelconque des revendications précédentes, dans lequel l'ensemble (29) modulaire compact de dimensions (L, I, h) extérieures de l'ensemble (29) et partant son volume s'inscrit dans un volume formant coffre (28) sensiblement supérieur formé par la largeur (I') et la hauteur (h') de la section dudit rail (5) du profilé (1) formant structure fixe ainsi que par la longueur (L') constituée par celle de l'excédant du bandeau (18) formant capot enjoliveur et dépassant l'extrémité dudit profilé (1).

6. Utilisation d'un système de suspension (1) motorisé conforme à l'une des revendications précédentes entre autres applications pour l'actionnement des volets coulissants.

## Claims

1. Motorised suspension system (A) for sliding panels intended to be fastened onto a fixed support, comprising at least:
- a rail (5) mounted on a bracket (2, 4) which can be fastened onto the fixed support and including a removable strip (18) covering the front part of the suspension system (A), the said bracket (2, 4) and the rail (5) forming integral parts of a single profile (1), the said profile (1) also including means of click fitting (9, 10) which match complementary means of click fitting (24, 25) in the said strip (18) allowing the fitting and removal of the strip (18), the said profile (1) and the strip (18) being fitted with complementary means (11, 19, 20) preventing the strip (18) from coming off accidentally;
- a compact modular assembly (29) for driving the said sliding panel, comprising a motor (30) supplied with low voltage power via grouping box (31) including, among other things, a device for supplying and transforming the mains voltage into a low voltage, whose driving of the said motor (30) is transferred to a transmission pulley (36) via a transmission and motor torque reduction / amplification box (35), which box (35) is integral, removable or fixed, with the motor (30) and including a non-removable fixed means of connecting it to the said rail (5); the said compact modular assembly (29) being autonomous and small in size so that it can be concealed inside the fixed structures of an application with at least one sliding panel, the said modular assembly (29) comprising at once the motor module (30) supplied with 6 volt low voltage power, a module with a standard transmission box (32) and the grouping box module (31) containing the mains and backup power supply devices, mechanical, electrical and/or electronic devices for commanding managing and controlling, the said modules (30, 31, 32) being interconnected and joined to each other, interchangeable and reversible for the two first modules (30, 31) in relation to the third module (32), to form a single unit with a single, interchangeable connecting (37) and fastening device (6) to the fixed structure of the motorised suspension system (A) for sliding panels, formed by the profile (1); the said profile (1) being made up of a first flat part (2) designed to be in contact with the fixed support, a second part (4) which projects out of the said support, the first and the second parts forming the bracket (4) and a third part forming the suspension rail (5) integral at least with the-second part (4) of the profile (1);
- the third part (5) forming the rail being also integral with the first part (2) by a horizontal side wall (8), the profile (1) including an incision (38) at least one centimetre in length made at the end of the said profile (1), perpendicular to the connecting device (37), in the horizontal wall (8) and in the substantially horizontal wall of the second part of the bracket (4) opposite the wall (8) to reduce the effect of the noise generated when the said system (A) is operated (A).

2. Motorised suspension system (A) according to claim 1, in which one of the ends of the strip (18) forms the enclosure of the compact modular drive unit (29), the module (29) including the interconnections (34") and the connections (34, 34') which are made with cables crimped in the casings of the modules (30, 31, 32) whose ends are fitted with connectors featuring foolproof means to ensure reliable, certain connections with no risk of inversion or confusion.

3. Motorised suspension system (A) according to any one of the preceding claims, in which the third part (5) is fitted with click fitting means (9, 10) and the upper end of the first part (2) features a projection (11) towards the outside of the wall in an L shape intended to collaborate with two folded projections (19, 20) of the strip (18) to close the complementary means and prevent the said strip coming off accidentally.

4. Motorised suspension system (A) according to any one of the preceding claims, in which the lateral ends of the support profile (1) are closed by two plates (26) fastened by male fasteners (27) and the profile (1) and the strip (18) feature cylindrical or C-shaped housings (12, 13, 14, 21,22, 23) to engage the said fasteners (27).

5. Motorised suspension system (A) according to any one of the preceding claims, in which the compact modular unit (29) whose external dimensions (L, W, H) and therefore its volume enter into a volume substantially larger forming a box (28), formed by the width (W') and the height (H') of the section of the said rail (5) of the profile (1) forming a fixed structure as well as by the length (L') constituted by that of the excess of the strip (18) forming a decorative cover and protruding from the end of the said profile (1).

6. Use of a motorised suspension system (A) according to one of the preceding claims among other applications to operate sliding shutters.

## Patentansprüche

1. Motorbetriebenes Aufhängungssystem (A) für Schiebewände, die an einem fixierten Träger befestigt werden sollen, mit wenigstens:
- einer Schiene (5), die an einer Konsole (2, 4) angebracht ist, welche an dem fixierten Träger befestigt werden kann und ein abnehmbares Band (18) aufweist, das den Frontalbereich des Aufhängungssystems (A) abdeckt, wobei die Konsole (2, 4) und die Schiene (5) einen integralen Bereich eines einzigen Profils (1) bilden, wobei das Profil (1) auch eine Einrasteinrichtung (9, 10) aufweist, die mit einer Einrasteinrichtung (24, 25) des Bandes (18) komplementär ist, wodurch die Anordnung und Abnahme des Bandes (18) am/vom Profil (1) ermöglicht wird, und wobei das Band (18) mit komplementären Mitteln (11, 19, 20) versehen ist, die die zufällige Ablösung des Bandes (18) verhindern;
- einer modularen kompakten Antriebseinheit (29) der Schiebewand, mit einem Motor (30), der über einen Verteilungskasten (31) mit Niedrigspannung versorgt wird und unter anderem aufweist, eine Einrichtung zur Versorgung und Transformierung mit/von Netzspannung in Niedrigspannung, von der die Aktion des Motors (30) über ein Gehäuse (35) zur Übertragung und Reduktion/Verstärkung des Motordrehmoments auf eine Transmissionsscheibe (36) übertragen wird, wobei das Gehäuse (35) vom Motor (30) einstückig abnehmbar oder nicht abnehmbar ist und eine nicht abnehmbare fixierte Verbindungseinrichtung (6) mit der Schiene (5) umfasst; wobei die kompakte modulare Einheit (29) autonom ist und eine geringe Größe hat, um in den festen Strukturen einer Applikation mit wenigstens einer Schiebewand zu verschwinden, wobei die modulare Einheit (29) aufweist, das mit 6 Volt Niedrigspannung versorgte Motormodul (30), ein standardmäßiges Transmissionsgehäusemodul (32) und den Verteilerkasten (31) der Einrichtungen zur Sektoren- und Notversorgung, der mechanischen, elektrischen und/oder elektronischen Befehlseinrichtungen:
- wobei die Module (30, 31, 32) untereinander verbunden und miteinander einstückig verbunden sind, untereinander austauschbar und reversibel für die zwei ersten Module (30, 31) in Bezug auf das dritte Modul (32), um eine einzige Einheit zu bilden, die einzig und alleine die Einrichtung zur Verbindung (37) und zur Befestigung (6) an der fixen Struktur des motorbetriebenen Aufhängungssystems (A) für Schiebewände austauschbar sein lässt, gebildet durch das Profil (1),
- wobei das Profil (1) gebildet wird aus einem ersten ebenen Bereich (2), der in Kontakt mit dem fixen Träger sein soll, einem zweiten Bereich (4), der in Richtung des Inneren des Trägers vorsteht, wobei der erste und zweite Bereich die Konsole (4) bilden, und einem die Schiene (5) der Aufhängung bildenden dritten Bereich, der wenigstens mit dem zweiten Bereich (4) des Profils (1) einstückig ist;
- wobei der die Schiene bildende dritte Bereich (5) durch eine horizontale Wand (8) auch fest mit dem ersten Bereich (2) verbunden ist, wobei das Profil (1) einen Einschnitt (38) von einer Länge wenigstens gleich einem Zentimeter aufweist, der am Ende des Profils (1) ausgeführt ist, geradlinig von der Verbindungseinrichtung (37) aus, in der horizontalen Wand (8) und in der im Wesentlichen horizontalen Wand des zweiten Bereichs der Konsole (4) gegenüber der Wand (8), um den Widerhall der Betätigungsgeräusche des Systems (A) zu verringern.

2. Motorbetriebenes Aufhängungssystem (A) nach Anspruch 1, in welchem eines der Enden des Bandes (18) die Verkleidung der kompakten modularen Antriebseinheit (29) bildet, wobei das Modul (29) die gegenseitigen Anschlüsse (34") und die Anschlüsse (34, 34') umfasst, die mit Kabeln ausgeführt sind, die in den Modulgehäusen (30, 31, 32) eingefasst sind, deren Enden mit Anschlüssen versehen sind, die mit Unverwechselbarkeitseinrichtungen für sichere und zuverlässige Anschlüsse ohne Inversions- oder Konfusionsgefahr versehen sind.

3. Motorbetriebenes Aufhängungssystem (A) nach einem der vorhergehenden Ansprüche, in welchem der dritte Bereich (5) mit einer Rasteinrichtung (9, 10) versehen ist und das obere Ende des ersten Bereichs (2) mit einem Vorsprung (11) nach außerhalb der Wand in Form eines L versehen ist, der dazu bestimmt ist, mit zwei Vorsprüngen (19, 20) zusammenzuwirken, die vom Band (18) aus umgebogen sind, um die komplementären Mittel zu bilden, die die zufällige Ablösung des Bandes verhindern.

4. Motorbetriebenes Aufhängungssystem (A) nach einem der vorhergehenden Ansprüche, in welchem die seitlichen Enden des Trägerprofils (1) durch zwei Platten (26) geschlossen sind, die durch männliche Befestigungselemente (27) befestigt sind und dass das Profil (1) und das Band (18) mit zylinderförmigen oder C-förmigen Aufnahmen (12, 13, 14, 21, 22, 23) für den Eingriff der Befestigungselemente (27) versehen sind.

5. Motorbetriebenes Aufhängungssystem (A) nach einem der vorhergehenden Ansprüche, in welchem die kompakte modulare Einheit (29) Außenabmessungen (L, l, h) der Einheit (29) aufweist und volumenmäßig in ein im Wesentlichen größeres Volumen eines Koffers (28) passt, der gebildet wird durch die Breite (I') und die Höhe (h') des Abschnitts der Schiene (5) des die fixe Struktur bildenden Profils (1) sowie durch die Länge (L'), die durch diejenige gebildet wird, die über das Band (18) übersteht und die eine Zierblende bildet, die vom Ende des Profils (1) vorsteht.

6. Verwendung eines motorbetriebenen Aufhängungssystems (1) nach einem der vorhergehenden Ansprüche zwischen weiteren Applikationen zur Betätigung von Schiebeflügeln.
